# EUROPÄISCHE PATENTSCHRIFT

(11) **EP 1 788 173 B1**
(45) Veröffentlichungstag und Bekanntmachung des Hinweises auf die Patenterteilung: **09.01.2013**
(21) Anmeldenummer: 06023293.1
(22) Anmeldetag: 09.11.2006
(51) Int. Cl.: E05D 7/00

(54) **Seitenverstelleinrichtung**
Side adjustment device
Dispositif de réglage latéral

(30) Priorität: 17.11.2005 DE 102005055395
(43) Veröffentlichungstag der Anmeldung: 23.05.2007
(73) Patentinhaber: ROTO GLUSKE-BKV GmbH, 42281 Wuppertal (DE)
(72) Erfinder: Kretek, Peter, 42287 Wuppertal (DE)
(74) Vertreter: Draudt, Axel Hermann Christian

(56) Entgegenhaltungen:
- WO-A-98/41720

## Beschreibung

Die Erfindung betrifft eine Seitenverstelleinrichtung für ein Tür- oder Fensterdrehband, mit einem in einem Lagerauge aufgenommenen Achsstift, der einen der horizontalen bzw. seitlichen Verstellung dienenden, quer zur Längsachse des Achsstiftes mit seinem Außengewinde in ein Innengewinde eingreifenden Einstellstift aufweist und in mindestens einer Buchse im Lagerauge aufgenommen ist, wobei die Buchse aus einer ersten Teilbuchse und einer zweiten Teilbuchse besteht, die durch Verstellen bzw. Verdrehen des Einstellstifts eine Relativbewegung zueinander ausführen und dabei das Lagerauge derart kontaktieren, dass der Achsstift lediglich eine verkippfreie und die Ausrichtung seiner Längsachse beibehaltende horizontale bzw. seitliche Verstellbewegung ausführen kann.

Derartige Seitenverstelleinrichtungen sind bekannt. So ist aus der WO 98/41720 eine Seitenverstelleinrichtung bekannt, bei der der Achsstift in einer Buchse verdrehfest aufgenommen ist. Am Außenrand dieser Buchse ist ein Steg angeformt, der in eine in der Innenfläche des Lagerauges angeordneten Nut eingreift. Wird bei dieser Seitenverstelleinrichtung nunmehr der Einstellstift verdreht, so verschwenkt sich der Achsstift zusammen mit der Buchse je nach Drehsinn des Einstellstiftes nach rechts oder links, wenn man von oben diese Anordnung betrachtet. Des weiteren behält der Einstellstift auch nicht die Lage im Raum ein, sondern ändert seine Orientierung mit dem Verschwenken des Achsstiftes. Daher ist zum Betätigen des Einstellstiftes das Lagerauge mit einem Langloch versehen, um bei jeder Position des Einstellstiftes einen Zugang zu diesem zu haben.

Der Erfindung liegt daher die Aufgabe zugrunde, eine Seitenverstelleinrichtung der eingangs genannten Art anzugeben, die mit technisch einfachen Mitteln stets eine zuverlässige Verkippsicherung des Achsstiftes sicherstellt.

Diese Aufgabe wird bei einer Seitenverstelleinrichtung der Eingang genannten Art erfindungsgemäß dadurch gelöst, dass die erste Teilbuchse und die zweite Teilbuchse im Einbauzustand in Längsrichtung des Achsstiftes übereinander angeordnet sind, sich im Bereich des Einstellstiftes an einem jeweiligen ersten Ende einander berühren, auch während einer Stellbewegung des Einstellstiftes, und an dem jeweiligen zweiten Ende in Längsrichtung des Achsstiftes gesehen jeweils mit einem eine Schwenkbewegung ermöglichenden Zapfen mit dem Achsstift verbunden sind.

Der Kern der Erfindung besteht darin, dass aufgrund der relativen Bewegung der beiden Teilbuchsen gegeneinander stets eine sichere Führung in horizontaler Richtung des Achsstiftes sichergestellt ist, da immer diese Teilbuchsen dadurch geführt werden können. Besonders vorteilhaft ist dabei, dass die erste Teilbuchse und die zweite Teilbuchse im Einbauzustand in Längsrichtung des Achsstiftes übereinander angeordnet sind, sich im Bereich des Einstellstiftes an einem jeweiligen ersten Ende einander berühren, auch während einer Stellbewegung des Einstellstiftes, und an dem jeweiligen zweiten Ende in Längsrichtung des Achsstiftes gesehen jeweils mit einem eine Schwenkbewegung ermöglichenden Zapfen mit dem Achsstift verbunden sind.

Die beiden Teilbuchsen werden durch Betätigen des Einstellstiftes um ihre entsprechenden Schwenkachsen, die von den Zapfen gebildet werden, derart verschwenkt, dass die einander berührenden Flächen, die zwischen den beiden Zapfen liegen, bei jeder Verstellposition sich fest berühren.

Dabei ist es für ein ständiges Abstützen der Teilbuchsen vorteilhaft, wenn jede Teilbuchse im Querschnitt viereckig ausgebildet ist, wobei die jeweiligen zweiten Enden langlochähnliche Öffnungen aufweisen, die ein Verschwenken der Teilbuchse an dem Achsstift ermöglichen, die Größe des viereckigen Querschnitts dem jeweiligen Zapfen abgewandt zunimmt, bis zu einem Bereich, der die Innenfläche des Lagerauges kontaktiert, und anschließend in Richtung des jeweiligen ersten Endes abnimmt.

Durch die seitlich gesehen fast rautenförmige Form jeder Teilbuchse ist es möglich, dass der die Innenfläche des Lagerauges kontaktierende Bereich quasi auch eine Schwenklinie bildet. Selbstverständlich ist es dabei dann von Vorteil, wenn diese Kontaktflächen eine entsprechende Abrundung aufweisen, um dann bei jedem Verschwenkzustand eine Kontaktlinie mit dem Lagerauge zur Verfügung stellen zu können. Dies ist aber nicht unbedingt notwendig.

Zur noch besseren Abstützung ist es dabei von Vorteil, wenn die quer in dem Kontaktbereichen mit dem Lagerauge angeordneten Bereiche der jeweiligen ersten Enden einander berühren.

Selbstverständlich können die rautenförmigen Winkel in dem Bereich von 0° bis 90° liegen. Besonders vorteilhaft ist es aber, wenn die Winkel der Zu- und der Abnahme der Querschnittsgrößen jeweils ca. 30° betragen.

Die sich einander berührenden ersten Enden der Teilbuchsen sind zum Ermöglichen einer gegenseitigen Schwenkbewegung selbstverständlich teilkreisförmig abgerundet. Diese sich kontaktierenden Enden können zwar durch Erhöhung der Haftreibung ein sicheres Verschwenken gewährleisten. Besonders vorteilhaft ist es aber, wenn die einander berührenden ersten Enden teilkreisförmig und mit Vorsprüngen und Aussparungen versehen sind, die ineinander eingreifen.

Wenn die jeweiligen Vorsprüngen und Aussparungen einer jeden Teilbuchse jeweils seitlich gesehen alternierend bzw. "auf Lücke" angeordnet sind, dann ist es besonders einfach möglich, die Teilbuchsen identisch auszugestalten. Bei dem Zusammenfügen muß dann lediglich darauf geachtet werden, dass die zueinander passenden Enden zusammengefügt werden.

Eine zusätzliche seitliche Führung bei der Verschwenkbewegung ist dann gegeben, wenn der Querschnitt des Lagerauges rechteckförmig ausgebildet ist.

Damit das Lagerauge auch während des Einstellvorgangs an der dafür vorgesehen Position des Drehbandes verbleiben kann, ist es vorteilhaft, wenn das Lagerauge einen Zugang zum Betätigen des Einstellstifts aufweist.

Es ist eine Vielzahl von Material zu Herstellung dieser Seitenverstelleinrichtung denkbar. Als besonders vorteilhaft haben sich allerdings Metall und/oder Kunststoff erwiesen.

Die WO 03/095 777 A1 zeigt ebenfalls ein Türband, bei dem der in einem Lagerauge (Längsausnehmung 104) und einer Buchse (Schlittenanordnung 33, Käfig 43) im Lagerauge (Längsausnehmung 104) aufgenommene Achsstift (Bandbolzen 109) seitlich verstellbar ist. Die Buchse (Schlittenanordnung 33, Käfig 43) besteht zudem auch aus zwei Teilbuchsen (Schlittenanordnung 33, Käfig 43), die eine verkippfreie seitliche Verstellbewegung sichern. Doch erfolgt die Verstellung dort nicht durch einen Einstellstift. Das die Verstellung bestätigende Einstellteil spielt dort nur eine unwesentliche Rolle.

Weitere Merkmale und Vorteile der Erfindung ergeben sich aus der folgenden Beschreibung mehrerer Ausführungsbeispiele sowie aus den Zeichnungen, auf die Bezug genommen wird.

Es zeigen:
- Fig.la-h: acht verschiedene teilweise geschnittene Ansichten eines ersten Ausführungsbeispiels;
- Fig.2: sieben verschiedene Ansichten sowie eine Schnittansicht der beiden Teilbuchsen des ersten Ausführungsbeispiels;
- Fig.3a-e: vier ähnliche Ansichten wie Fig.2, allerdings mit vergrößertem Maßstab;
- Fig.4: vier Ansichten eines Achsstiftes;
- Fig.5: sieben verschiedene Ansichten zur Darstellung des zusammenwirkens der beiden Teilbuchsen; und
- Fig.6: vier unterschiedliche Ansichten eines Lagerauges gem. Fig.1.

In den Fig. 1-6 ist ein Ausführungsbeispiel einer Seitenverstelleinrichtung 110 für ein Tür- oder Fensterdrehband gezeigt. Diese Seitenverstelleinrichtung 110 besteht aus einem Lagerauge 112, das einen Achsstift 114 aufnimmt. Dieser Achsstift 114 nimmt quer zu seiner Längsachse einen mit einem Außengewinde versehenen Einstellstift 116 auf. Selbstverständlich weist dazu der Achsstift 114 ein Innengewinde auf. Des weiteren ist der Achsstift 114 in einer Buchse 118 aufgenommen. Diese Buchse 118 besteht bei dem ersten Ausführungsbeispiel aus ersten und zweiten Teilbuchsen 120 und 122, die durch Verstellen bzw. Verdrehen des Einstellstiftes 116 in diesem Fall eine Relativbewegung zueinander ausführen derart, dass die ersten und zweiten Teilbuchsen 120 und 122 sich einander berührend jeweils um eine quer zur Längsachse des Achsstiftes 114 verlaufende Schwenkachse verschwenken.

Bei diesem Ausführungsbeispiel sind die ersten und zweiten Teilbuchsen 120 und 122 im Einbauchzustand in Längsrichtung des Achsstiftes 114 gesehen übereinander angeordnet. Dabei berühren sich diese ersten und zweiten Teilbuchsen an einem jeweiligen ersten Ende 120a bzw. 122a sich im Bereich des Einstellstiftes 116. Die jeweiligen zweiten Enden 120b und 122b in Längsrichtung des Achsstiftes 114 gesehen sind mit dem Achsstift 114 jeweils mit einem ersten und zweiten Zapfen 124 und 126 verbunden.

Der jeweilige Querschnitt jeder Teilbuchse 120,122 ist viereckig ausgebildet. Dabei weisen die jeweiligen zweiten Enden 120b und 122b langlochähnliche Öffnungen auf, die ein Verschwenken der Teilbuchse 120 bzw. 122 an dem Achsstift 114 ermöglichen.

Ausgehend von diesen zweiten Enden 120b und 122b nimmt die Größe des viereckigen Querschnitts soweit zu, bis die entsprechende Außenwandung der Teilbuchsen 120 und 122 mit der Innenwandung des Lagerauges 112 in Kontakt gelangen. Anschließend nimmt die Größe des rechteckigen Querschnitts wieder ab bis zu einer Größe bei dem jeweiligen ersten Ende 120a bzw. 122a, deren Größen in etwa der jeweiligen Größe der zweiten Enden 120b bzw. 122b entsprechen.

Wie aus den Figuren zu sehen, berühren sich die jeweiligen ersten Enden 120a bzw. 122a lediglich an quer zu den Kontaktbereichen mit dem Lagerauge 112 angeordneten Bereichen. Es heißt also an zwei einander gegenüberliegenden Seiten des rechteckförmigen Querschnitts.

Die jeweiligen Zu- bzw. Abnahmewinkel betragen bei den gezeigten Ausführungsbeispiel jeweils 30°. Es sind aber auch andere Winkelgrößen denkbar, so lange ein ausreichendes Verschwenken der beiden Teilbuchsen 120 bzw. 122 möglich ist.

Damit eine Art Abrollen der jeweiligen sich berührenden ersten Enden 120a bzw. 122a möglich ist, sind diese teilkreisförmig ausgebildet. Zur besseren Fixierung der einzelnen Positionen der Teilbuchsen 120 bzw. 122 sind die jeweiligen ersten Enden 120a und 122a mit Vorsprüngen 128 bzw. Aussparungen 130 versehen, die bei jeder Teilbuchse 120 bzw. 122 so angeordnet sind, dass bei einer seitlichen Betrachtung die jeweiligen Vorsprüngen 128 und Aussparungen 130 sozusagen "auf Lücke" angeordnet sind. Das führt dazu, dass für die jeweiligen Teilbuchsen 120 bzw. 122 identische Teile verwandt werden können, die lediglich in einer entsprechenden Orientierung zusammengesetzt werden müssen, um ein abrollendes Verschwenken zu ermöglichen.

Damit auch eine seitliche Führung der Teilbuchsen 120 bzw. 122 erfolgen kann, ist der Querschnitt des Lagerauges 112 rechteckförmig ausgebildet, wobei an den jeweils längeren Seiten dieses Rechtecks die Teilbuchsen 120 und 122 möglichst vollflächig anliegen und die Kontaktflächen, die vorzugsweise abgerundet ausgebildet sind, bei den sogenannten kurzen Seiten des Rechtecks sich mit dem Lagerauge 112 in Berührung befinden.

Anhand der Fig.5 ist am besten zu sehen, wie bei einer Verstellung des Einstellstifts 116 die beiden Teilbuchsen 120 und 122 sich an den ersten Enden 120a und 122a eingreifend bewegend verschwenkt werden und den Achsstift 114 dabei in horizontaler Richtung hin und her bewegen.

Das beschriebene Ausführungsbeispiel weist einen Zugang 132 auf, der in den Lageraugen 112 zum Betätigen des Einstellstifts 116 dient.

Als Material hat sich Metall und/oder Kunststoff als besonders vorteilhaft herausgestellt.

### Bezugszeichenliste

- 110: Seitenverstelleinrichtung
- 112: Lagerauge
- 114: Achsstift
- 116: Einstellstift
- 118: Buchse
- 120: erste Teilbuchse
- 120a: erstes Ende
- 122: zweite Teilbuchse
- 122a: erstes Ende
- 124: erster Zapfen
- 126: zweiter Zapfen
- 128: Vorsprung
- 130: Aussparung
- 132: Zugang

## Patentansprüche

1. Seitenverstelleinrichtung (110) für ein Tür- oder Fensterdrehband, mit einem in einem Lagerauge (112) aufgenommenen Achsstift (114), der einen der horizontalen bzw. seitlichen Verstellung dienenden, quer zur Längsachse des Achsstiftes (114) mit seinem Außengewinde in ein Innengewinde des Achsstiftes (114) eingreifenden Einstellstift (116) aufweist und in mindestens einer Buchse (118) der Seitenverstelleinrichtung (110) im Lagerauge (112) aufgenommen ist, wobei die Buchse (118) aus einer ersten Teilbuchse (120) und einer zweiten Teilbuchse (122) besteht, die durch Verstellen bzw. Verdrehen des Einstellstifts (116) eine Relativbewegung zueinander ausführen und dabei das Lagerauge (112) derart kontaktieren, dass der Achsstift (114) lediglich eine verkippfreie und die Ausrichtung seiner Längsachse beibehaltende horizontale bzw. seitliche Verstellbewegung ausführen kann, **dadurch gekennzeichnet, dass** die erste Teilbuchse (120) und die zweite Teilbuchse (122) im Einbauzustand in Längsrichtung des Achsstiftes (114) übereinander angeordnet sind, sich im Bereich des Einstellstiftes (116) an einem jeweiligen ersten Ende (120a,122a) einander berühren, auch während einer Stellbewegung des Einstellstiftes (116), und an dem jeweiligen zweiten Ende (120b,122b) in Längsrichtung des Achsstiftes (114) gesehen jeweils mit einem eine Schwenkbewegung ermöglichenden Zapfen (124,126) mit dem Achsstift (114) verbunden sind.

2. Seitenverstelleinrichtung (110) nach Anspruch 1, **dadurch gekennzeichnet, dass** jede Teilbuchse (120,122) im Querschnitt viereckig ausgebildet ist, wobei die jeweiligen zweiten Enden (120b,122b) langlochähnliche Öffnungen aufweisen, die ein Verschwenken der Teilbuchse (120,122) an dem Achsstift (114) ermöglichen, die Größe des viereckigen Querschnitts dem jeweiligen Zapfen (124,126) abgewandt zunimmt, bis zu einem Bereich, der die Innenfläche des Lagerauges (112) kontaktiert, und anschließend in Richtung des jeweiligen ersten Endes (120a,122a) abnimmt.

3. Seitenverstelleinrichtung (110) nach Anspruch 2, **dadurch gekennzeichnet, dass** die quer in dem Kontaktbereichen mit dem Lagerauge (112) angeordneten Bereiche der jeweiligen ersten Enden (120a,122a) einander berühren.

4. Seitenverstelleinrichtung (110) nach Anspruch 2, **dadurch gekennzeichnet, dass** die Winkel der Zu- und der Abnahme der Querschnittsgrößen jeweils ca. 30° betragen.

5. Seitenverstelleinrichtung (110) nach einem der Ansprüche 1 bis 4, **dadurch gekennzeichnet, dass** die einander berührenden ersten Enden (120a,122a) teilkreisförmig und mit Vorsprüngen (128) und Aussparungen (130) versehen sind, die ineinander eingreifen.

6. Seitenverstelleinrichtung (110) nach Anspruch 5, **dadurch gekennzeichnet, dass** die jeweiligen Vorsprüngen (128) und Aussparungen (130) einer jeden Teilbuchse (120,122) jeweils seitlich gesehen alternierend bzw. "auf Lücke" angeordnet sind.

7. Seitenverstelleinrichtung (110) nach einem der Ansprüche 1 bis 6, **dadurch gekennzeichnet, dass** der Querschnitt des Lagerauges (112) rechteckförmig ausgebildet ist.

8. Seitenverstelleinrichtung (110) nach einem der Ansprüche 1 bis 7, **dadurch gekennzeichnet, dass** sie aus Metall und/oder Kunststoff besteht.

## Claims

1. Side adjustment device (110) for a rotary door or window hinge, having an axial spindle (1 14) which is received in a bearing eye (112) and which has an adjusting spindle (116), serving for horizontal or side adjustment and engaging, transversely with respect to the longitudinal axis of the axial spindle (114), with its outer thread into an inner thread of the axial spindle (114), and which is received in at least one bushing (118) of the side adjustment device (110) in the bearing eye (112), wherein the bushing (118) consists of a first partial bushing (120) and of a second partial bushing (122) which, by means of adjustment or rotation of the adjusting spindle (116), carry out a relative movement with respect to each other and in so doing contact the bearing eye (112) in such a way that the axial spindle (114) can carry out only a tilt-free horizontal or side adjustment movement retaining the orientation of its longitudinal axis, **characterised in that**, when in the installed condition, the first partial bushing (120) and the second partial bushing (122) are disposed one above the other in the longitudinal direction of the axial spindle (114), touch each other in the region of the adjusting spindle (116) at a respective first end (120a, 122a), even during an actuation movement of the adjusting spindle (116), and, at the respective second end (120b, 122b) as seen in the longitudinal direction of the axial spindle (114), are connected to the axial spindle (114) with a respective spigot (124, 126) enabling a pivoting movement.

2. Side adjustment device (110) as claimed in claim 1, **characterised in that** each partial bushing (120, 122) is formed with a four-sided cross-section, wherein the respective second ends (120b, 122b) have orifices similar to elongate holes which permit pivoting of the partial bushing (120, 122) on the axial spindle (114), the size of the four-sided cross-section remote from the respective spigot (124, 126) increases as far as a region which contacts the inner surface of the bearing eye (12), and then decreases in the direction of the respective first end (120a, 122a).

3. Side adjustment device (110) as claimed in claim 2, **characterised in that** the regions of the respective first ends (120a, 122a), disposed transversely in the regions of contact with the bearing eye (112), touch each other.

4. Side adjustment device (110) as claimed in claim 2, **characterised in that** the angles of the increase and decrease in the cross-sectional sizes are in each case about 30°.

5. Side adjustment device (110) as claimed in any one of claims 1 to 4, **characterised in that** the mutually touching first ends (120a, 122a) are partially circular and are provided with protrusions (128) and recesses (130) which engage with each other.

6. Side adjustment device (110) as claimed in claim 5, **characterised in that** the respective protrusions (128) and recesses (130) of each partial bushing (120, 122) are disposed in an alternating or offset manner when seen laterally in each case.

7. Side adjustment device (110) as claimed in any one of claims 1 to 6, **characterised in that** the cross-section of the bearing eye (112) is formed as a rectangle.

8. Side adjustment device (110) as claimed in any one of claims 1 to 7, **characterised in that** it consists of metal and/or synthetic material.

## Revendications

1. Dispositif de réglage latéral (110) pour une penture de porte ou de fenêtre, avec un gond (114) qui est logé dans un oeil (112), qui comporte une tige de réglage (116) servant au réglage horizontal ou latéral, pénétrant transversalement par rapport à l'axe longitudinal du gond (114), avec son filetage extérieur, dans un filetage intérieur du gond (114), et qui est logé dans au moins une douille (118) du dispositif de réglage latéral (110), dans l'oeil (112), étant précisé que la douille (118) se compose d'une première partie (120) et d'une seconde partie (122) qui décrivent un mouvement relatif l'une par rapport à l'autre grâce au réglage ou à la rotation de la tige de réglage (116), en venant en contact avec l'oeil (112) de telle sorte que le gond (114) ne peut décrire qu'un mouvement de réglage horizontal ou latéral sans basculement et maintenant l'orientation de son axe longitudinal, **caractérisé en ce que** la première partie de douille (120) et la seconde partie de douille (122), en position montée, sont disposées l'une au-dessus de l'autre dans le sens longitudinal du gond (114), se touchent dans la zone de la tige de réglage (116), au niveau d'une première extrémité (120a, 122a), et sont reliées, même pendant un mouvement de réglage de la tige de réglage (116) et au niveau de leur seconde extrémité (120b, 122b), vues dans le sens longitudinal du gond (114), à ce dernier grâce à une goupille (124, 126) qui permet un mouvement pivotant.

2. Dispositif de réglage latéral (110) selon la revendication 1, **caractérisé en ce que** chaque partie de douille (120, 122) est quadrangulaire, en section transversale, étant précisé que les secondes extrémités (120b, 122b) présentent des ouvertures du type trou oblong qui permettent un pivotement de la partie de douille (120, 122), au niveau du gond (114), et que la taille de la section transversale quadrangulaire augmente à l'opposé de la goupille (124, 126) jusqu'à une zone qui est en contact avec la surface intérieure de l'oeil (112), et diminue ensuite en direction de la première extrémité (120a, 122a).

3. Dispositif de réglage latéral (110) selon la revendication 2, **caractérisé en ce que** les zones des premières extrémités (120a, 122a) qui sont disposées transversalement dans la zone de contact avec l'oeil (112) se touchent.

4. Dispositif de réglage latéral (110) selon la revendication 2, **caractérisé en ce que** les angles de l'augmentation et de la diminution de la taille de la section transversale sont chacun d'environ 30°.

5. Dispositif de réglage latéral (110) selon l'une des revendications 1 à 4, **caractérisé en ce que** les premières extrémités (120a, 122a) qui se touchent ont la forme d'un cercle partiel et sont pourvues de saillies (128) et de creux (130) qui s'interpénètrent.

6. Dispositif de réglage latéral (110) selon la revendication 5, **caractérisé en ce que** les saillies (128) et les creux (130) de chaque partie de douille (120, 122) sont disposés en alternance ou "en quinconce", vus de côté.

7. Dispositif de réglage latéral (110) selon l'une des revendications 1 à 6, **caractérisé en ce que** la section transversale de l'oeil (112) a une forme rectangulaire.

8. Dispositif de réglage latéral (110) selon l'une des revendications 1 à 7, **caractérisé en ce qu'**il se compose de métal et/ou de matière plastique.
